# EUROPÄISCHE PATENTSCHRIFT

(11) **EP 1 043 546 B1**
(45) Veröffentlichungstag und Bekanntmachung des Hinweises auf die Patenterteilung: **27.12.2006**
(21) Anmeldenummer: 99111400.0
(22) Anmeldetag: 11.06.1999
(51) Int. Cl.: F21V 19/00, F21W 101/10

(54) **Lampenfassung für einen Fahrzeugscheinwerfer**
Lamp holder for a vehicle headlight
Dispositif formant douille de lampe dans un projecteur de véhicule

(30) Priorität: 29.03.1999 DE 19914150
(43) Veröffentlichungstag der Anmeldung: 11.10.2000
(73) Patentinhaber: Hella KGaA Hueck & Co., 59552 Lippstadt (DE)
(72) Erfinder: Rotgeri, Gerhard, 59590 Geseke (DE)

(56) Entgegenhaltungen:
- EP-A- 0 596 427
- EP-A- 0 860 651
- WO-A-97/12385
- FR-A- 1 522 356

## Beschreibung

Die Erfindung betrifft einen Fahrzeugscheinwerfer mit einer Lampenfassung nach dem Oberbegriff des Patentanspruchs 1.

Aus der EP 0 547 013 B1 ist eine Lampenfassung für einen Kfz-Scheinwerfer bekannt, die im Wesentlichen aus einem Halter besteht, in das eine Lampe eingesetzt bzw. vormontiert ist. Die Einheit aus Halter und Lampe weist lampenseitig einen Bajonettflansch mit drei radial zu einer Halter- bzw. Lampenlängsachse angeordneten Bajonettlappen auf, die in einem Lampenhals eines Reflektors in entsprechenden Aussparungen verriegelbar sind. Die Aussparungen sind zu der Lampenfassung von U-förmigen Halteteilen einer ringförmig ausgebildeten Haltefeder teilweise abgedeckt. Im verriegelten Zustand verriegeln die Bajonettlappen gegenüber den U-förmigen Halteteilen der Feder. Nachteilig bei der bekannten Lampenfassung ist, dass die Feder relativ kostenintensiv mit drei Schrauben am Lampenhals des Reflektors befestigt werden muss. Weiterhin nachteilig ist, dass die Bajonettlappen lampenseitig angeordnet sind und die Lampe somit nicht universell für unterschiedliche Reflektoren einsetzbar ist.

Aus der EP 0 596 427 A1 ist ein Fahrzeugscheinwerfer mit einer Lampenfassung bekannt, die ein Federblechteil und ein mit demselben gelenkig verbundenes Steckergehäuse aufweist. Das Steckergehäuse weist gabelförmige Zinken auf, zwischen denen ein Sockel der Lampe gehalten ist. Durch Verschwenken des Steckergehäuses relativ zu dem Federblechteil wird die Lampe in eine vormontierte Stellung verbracht. Nachfolgend kann die Lampe mittels einstückig an dem Federblechteil angeordneten Bajonettlappen, die eine Bajonettfahne des Reflektors hintergreifen, an dem Reflektor gehaltert werden. Nachteilig hieran ist, dass die Montage der Lampe relativ aufwändig ist, da stets ein Verschwenken des Steckergehäuses erforderlich ist.

Aufgabe der vorliegenden Erfindung ist es daher, die bekannte Lampenfassung so zu verbessern, dass sie kostengünstig herstellbar, einfach zu montieren und die einzusetzende Lampe universell einsetzbar ist.

Diese Aufgabe wird erfindungsgemäß mit den Merkmalen des Anspruchs 1 gelöst.

Nach der Erfindung trägt das Federblechteil sowohl das Steckergehäuse als auch die Lampe. Bei einem Wechsel der Lampe ist der Halter durch Drehen aus der Bajonettverbindung mit dem Reflektor zu lösen. Danach ist der die Lampe tragende Halter, dessen Steckergehäuse mit elektrischen Zuleitungen verbunden ist, von Hand frei zugänglich und die defekte Lampe ist leicht und schnell gegen eine neue Lampe austauschbar. Das Steckergehäuse kann auch ohne das Steckergehäuse bei anderen Scheinwerfern verwendet werden.

Weiterhin ist es vorteilhaft, wenn die Bajonettlappen als freie Enden zweier Federarme ausgebildet sind. Dadurch kann auf eine zusätzliche Feder verzichtet werden. Die Herstellung und Montage der Lampenfassung mit entsprechendem Lampenhals am Reflektor kann so vereinfacht und kostengünstiger gestaltet werden. Hierbei ist es weiterhin zweckmäßig, wenn der Lampenhals des Reflektors zwei Schrauben aufweist, deren Schraubenköpfe als Teil der Verriegelungseinrichtung von den Bajonettlappen hintergreifbar sind. Dadurch wird auch die Herstellung des Lampenhalses bzw. des Reflektors vereinfacht. Neben einem vereinfachten Lampenwechsel bei einem einfachen und kostengünstigen Aufbau führt die erfindungsgemäße Lösung zugleich zu einer geringeren Baugröße.

Gemäß einer bevorzugten Ausführungsform der Erfindung weisen die Federarme zum Halter hin einen ersten, in Richtung Reflektor hin gebogenen Schenkel auf, der über eine U-förmige Wölbung in einen zweiten den Bajonettlappen bildenden Schenkel übergeht und dessen freies Ende von dem Reflektor weggerichtet ist.

Durch die U-förmige Wölbung der Federarme und durch die vom Reflektor weggerichteten freien Enden der Bajonettlappen ist es möglich, den Halte unter Spannung in den Reflektor einzusetzen, so daß auf zusätzliche Federelemente verzichtet werden kann.

Nach einer weiteren bevorzugten Ausführungsform der Erfindung ist der Bajonettlappen gegenüber einer Halterlängsachse in einem spitzen Winkel angeordnet.

Durch die Anordnung der Bajonettlappen in einem spitzen Winkel gegenüber der Halterlängsachse wird auf einfache Weise die notwendige Vorspannung im verriegelten Zustand erzeugt.

Gemäß einer weiteren bevorzugten Ausführungsform der Erfindung weisen die Bajonettlappen an ihren freien Enden eine konkave Rasttaille auf, in die in der Verriegelungsstellung die benachbarte Schraube bzw. deren Schraubenkopf einrastet. Zur Erleichterung der Verriegelung weisen die Bajonettlappen an ihren freien Enden, in einer Entriegelungsstellung zum Schraubenkopf hin, eine Anlaufschräge auf.

Durch die Anordnung von Anlaufschrägen wird der Verriegelungsvorgang vereinfacht. Die Anordnung einer konkaven Rasttaille an den Bajonettlappen ermöglicht eine einfache Verrastung bzw. Verriegelung der Bajonettlappen gegenüber den Schrauben bzw. den Schraubenköpfen.

Nach einer weiteren bevorzugten Ausführungsform der Erfindung weisen die Schraubenköpfe an ihren den freien Enden der Schrauben zugewandten Unterseiten hin einen Konus auf.

Durch die Anordnung eines Konus' an der Unterseite der Schraubenköpfe wird die Verrastung der Schrauben gegenüber den Rasttaillen der Bajonettlappen weiter begünstigt, so daß auf einen zusätzlichen Rastclip, der ein ungewolltes Entriegeln der Lampenfassung verhindern soll, verzichtet werden kann.

Gemäß einer weiteren bevorzugten Ausführungsform der Erfindung sind die Federarme an einem Federblechteil angeordnet, der mit einem Steckergehäuse über federnde Rastlappen und entsprechende Rastteile am Steckergehäuse verbindbar ist.

Dadurch, daß Rastelemente an einem Federblechteil angeordnet sind, das mit einem Steckergehäuse selbstrastend verbindbar ist, vereinfacht sich die Montage des Halters erheblich. So kann auch insbesondere die Lampe leicht in dem Halter, der von dem Federblechteil und dem Steckergehäuse gebildet wird, montiert werden. Dadurch ist insbesondere auch ein einfacher Lampenwechsel bei Blindmontage möglich.

Weitere Einzelheiten der Erfindung ergeben sich aus der nachfolgenden ausführlichen Beschreibung und den beigefügten Zeichnungen, in denen bevorzugte Ausführungsformen der Erfindung beispielsweise veranschaulicht sind.

In den Zeichnungen zeigen:
- Figur 1:: Eine Vorderansicht einer in einem Reflektor eingesetzten Lampenfassung in ihrer Verriegelungsstellung,
- Figur 2:: eine Vorderansicht der Lampenfassung von Figur 1 in ihrer Entriegelungsstellung,
- Figur 3:: eine räumliche Darstellung der Lampenfassung von Figur 1,
- Figur 4:: eine räumliche Darstellung der Lampenfassung von Figur 3 als Explosionszeichnung,
- Figur 5:: eine räumliche Darstellung eines Federblechteils aus Richtung Reflektor gesehen und
- Figur 6:: eine Seitenansicht einer Schraube mit Konus in vergrößerter Darstellung und
- Figur 7,8, 9 und 10: in perspektivischen Ansichten eine andere Lampenfassung vor, während und nach dem Zusammenbau.

Eine Lampenfassung 1 für einen Fahrzeugscheinwerfer besteht im wesentlichen aus einem Halter 2 und einer Lampe 3. Die Lampenfassung ist von der Rückseite 4 eines Reflektors 5 eines Fahrzeugscheinwerfers her in den Reflektor 5 einsetzbar.

Der Halter 2 besteht aus einem Federblechteil 6 und aus einem Steckergehäuse 7, das über nicht dargestellte Steckertüllen mit den elektrischen Zuleitungen verbunden ist.

Der Federblechteil 6 weist an seinem quer zu einer Halterlängsachse 8 angeordneten Boden 9 zwei einander gegenüberliegende Federarme 10 auf. Die Federarme 10 weisen zum Halter 2 bzw. zum Boden 9 hin einen ersten in Richtung des Reflektors 5 gebogenen Schenkel 11 auf. Der erste Schenkel 11 geht über eine U-förmige Wölbung 12 in einen zweiten Schenkel 13 über, dessen freies Ende von dem Reflektor 5 weggerichtet ist und einen Bajonettlappen 14 bildet. Der Bajonettlappen 14 ist gegenüber der Halterlängsachse 8 in einem spitzen Winkel angeordnet. Der Bajonettlappen 14 weist an seinem freien Ende eine konkave Rasttaille 15 auf. Der Bajonettlappen 14 weist an seinem freien Ende in Verriegelungsrichtung eine Anlaufschräge 16 auf.

Quer zu den Federarmen 10 weist der Federblechteil 6 zwei federnde Rastlappen 17 mit jeweils einem Rastdurchbruch 18 am freien Ende auf. Die Rastlappen 17 verrasten mit ihren Rastdurchbrüchen 18 an zwei entsprechenden Rastteilen 19 am Steckergehäuse 7. Das Steckergehäuse 7 weist quer zu den Rastteilen 19 zwei einander gegenüberliegende Federbeine 20 auf, die an ihren freien Enden Rasthaken 21 aufweisen, die in entsprechende Rastöffnungen 22 des Boden 9 eingreifen und sich dort verhaken. Den Rasthaken 21 in Richtung Steckergehäuse 7 vorgelagert sind zwei einander gegenüberliegende Anschläge 23, die gegen den Boden 9 anschlagen und dem Steckergehäuse 7 als Stütze dienen. Zur Lampe 3 hin weist der Federblechteil 6 an seinem Rand eine parallel zur Halterlängsachse 8 angeordnete Anschlaglippe 24 auf, gegen die die Lampe 3 mit einer Aussparung 25 eines radial zur Halterlängsachse 8 angeordneten Sockelringes 26 anschlägt.

An seinem Randabschnitt 27 weist der Federblechteil 6 neben der Anschlaglippe 24 einen quer zur Halterlängsachse 8 federnden Rastclip 28 auf.

Der Reflektor 5 weist an seiner Rückseite 4 einen Lampenhals 29 auf, in dem der Halter 2 mit Lampe 3 eingesetzt und verriegelt werden kann. Den Bajonettlappen 14 benachbart sind seitlich am Lampenhals 29 zwei Gewindehülsen 30 angeordnet, in die jeweils eine Schraube 31 mit einem Schraubenkopf 32 eingeschraubt werden kann.
Die Gewindehülse 30 weist zur Halterlängsachse 8 hin eine Abschrägung 33 auf. Der Schraubenkopf 32 weist an seiner der Gewindehülse 30 bzw. dem Reflektor 5 zugewandten Unterseite 34 einen Konus von etwa 15 Grad auf.

Der Lampenhals 29 weist an seinem Innenrand 36 parallel zur Halterlängsachse 8 eine Rastnut 37 auf, in die der Federblechteil 6 in seiner Verriegelungsstellung mit seinem Rastclip 28 einrastet.

Nach einer anderen Ausführungsform weist der Federblechteil 6' keinen Rastclip auf, so daß auch am Lampenhals 29 auf die Rastnut 37 verzichtet werden kann.

Zur Montage der Lampenfassung 1 wird der Federblechteil 6 auf das Steckergehäuse 7 so aufgesetzt, daß die Rastlappen 17 bzw. die Rastdurchbrüche 18 mit den Rastteilen 19 verrasten, wobei die Federbeine 20 des Steckergehäuses 7 mit ihren Anschlägen 23 sich auf den Boden 9 des Federblechteils 6 abstützen und ihre Rasthaken 21 sich in den Rastöffnungen 22 des Bodens 9 verhaken. Durch Einstecken der nicht dargestellten Steckertüllen in das Steckergehäuse 7 wird die elektrische Verbindung hergestellt. Die Lampe 3, die beispielsweise als H 7-Lampe ausgebildet ist, wird in das Steckergehäuse 7 eingesteckt. Anschließend wird der Halter 2 zusammen mit der Lampe 3 in den Lampenhals 29 des Reflektors 5 eingesetzt und soweit nach rechts gedreht, daß die Bajonettlappen 14 die Schraubenköpfe 32 hintergreifen und die Schrauben 31 bzw. die Schraubenköpfe 32 mit ihrem Konus 35 in der benachbarten Rasttaille 15 des jeweilige Bajonettlappens 14 verrasten. In der Raststellung rastet zugleich der Rastclip 28 in die entsprechende Rastnut 37 des Innenrandes 36 bzw. des Lampenhalses 29 ein. Zum Lampenwechsel muß lediglich der Halter aus seiner Verriegelungsstellung in entgegengesetzte Richtung in die Entriegelungsstellung gebracht und der Halter 2 aus dem Reflektor 5 herausgezogen werden. Nunmehr kann die Lampe 3 entfernt und der Halter 2 mit ausgewechselter Lampe 3 erneut in den Lampenhals 29 des Reflektors 5 eingesetzt werden.

Die Lampenfassung 1 wird somit in den Reflektor 5 über eine einerseits aus den Bajonettlappen 14 und andererseits aus dem Schraubenköpfen 32 bestehende Verriegelungseinrichtung verriegelt.

In den Figuren 7 bis 10 ist ein Fahrzeugscheinwerfer dargestellt, bei dem das Federblechteil 6 und das Steckergehäuse 7 ausschließlich durch eine einzige Rastvorrichtung miteinander verbunden sind, die aus federnden Rastlappen 17 des Federblechteils 6 und nasenartigen Rastteilen 19 des Steckergehäuses besteht. Das Steckergehäuse 7 ist mit nicht dargestellten elektrischen Zuleitungen verbunden und zwischen dem vom Reflektor wegweisenden Rastlappen 17 eingesetzt. Dabei greift das Steckergehäuse mit Steckanschlüssen für Flachstecker 36 der Lampe 3 in eine zentrale Durchgangsöffnung des Federblechteils 6 ein. In Figur 8 ist die Lampe 3 mit ihren Flachsteckern 36 in das Steckergehäuse 7 eingeführt und dadurch mit dem Halter 2 gehalten. Nach einem Hindurchführen eines Glaskolbens der Lampe 3 durch eine Öffnung 37 in dem Reflektor 5 liegt die Lampe 3 mit einem flanschartigen Sockelring 26 an einem umlaufenden Randbereich 38 der Öffnung 37 des Reflektors 5 an. Der Randbereich 38 ist von einem in der Öffnung 37 des Reflektors 5 festgesetzten separaten ringförmigen Fassungsteil 39 gebildet. Das Fassungsteil 39 weist zwei gegenüberliegende abgewinkelte Bajonettfahnen 40 auf, in deren Hinterschneidungen der Halter 2 mit seinen Bajonettlappen 14 eingreift. Die federnden Bajonettfahnen 14 des Halters 2 liegen unter Vorspannung an den Hinterschneidungen 41 der Bajonettfahnen 40 an und drücken den Sockelring 26 der Lampe 3 gegen den Randbereich 38 des Reflektors 5 (siehe Fig. 10).

## Patentansprüche

1. Fahrzeugscheinwerfer mit einem Reflektor (5), mit einer Lampenfassung enthaltend eine Lampe (3) und einen Halter, in dem die Lampe (3) vormontierbar ist, wobei die Lampenfassung mittels einer Verriegelungseinrichtung an einem Lampenhals (38) des Reflektors (5) befestigbar ist, wobei der Halter Bajonettlappen (14) aufweist, die am Lampenhals (38) des Reflektors (5) verriegelbar sind, wobei der Halter (2) ein Steckergehäuse (7) und ein das Steckergehäuse (7) halterndes Federblechteil (6) aufweist, wobei das Federblechteil (6) die Bajonettlappen (14) und Randabschnitte (27) aufweist, **dadurch gekennzeichnet, dass** das Federblechteil (6) über eine Rastvorrichtung mit dem Steckergehäuse (7) verbunden ist, wobei Rastlappen (17) des Federblechteils (6) mit Rastteilen (19) des Steckergehäuses (7) verrastet sind, dass die Rastlappen (17) quer zu den Bajonettlappen (14) angeordnet sind und dass die Randabschnitte (27) des Federblechteils (6) unter Vorspannung an der Lampe (3) anlegbar sind, wobei zur Halterung der Lampe (3) an dem Reflektor (5) ein flanschartiger Sockelring (26) der Lampe (3) an dem umlaufenden Lampenhals (38) des Reflektors (5) anliegt.

2. Fahrzeugscheinwerfer nach Anspruch 1, **dadurch gekennzeichnet, dass** die Bajonettlappen (14) als frei Enden zweier in ihrer Längsrichtung gewölbter Federarme (10) ausgebildet sind, und in einer Verriegelungsstellung in zwei am Lampenhals (29) angeordnete Hinterschneidungen des Reflektors (5) unter Spannung eingreifen.

3. Fahrzeugscheinwerfer nach Anspruch 2, **dadurch gekennzeichnet, dass** die Hinterschneidungen des Reflektors (5) die Schraubenköpfe (32) zweier Schrauben (31) sind.

4. Fahrzeugscheinwerfer nach Anspruch 2 oder 3, **dadurch gekennzeichnet, dass** die Federarme (10) zum Halter (2) hin einen ersten in Richtung Reflektor (5) gebogenen Schenkel (11) aufweisen, der über eine U-förmige Wölbung (12) in einen zweiten den Bajonettlappen (14) bildenden Schenkel (13) übergeht und dessen freies Ende von dem Reflektor (5) weggerichtet ist.

5. Fahrzeugscheinwerfer nach einem der Ansprüche 1 bis 4, **dadurch gekennzeichnet, dass** der Bajonettlappen (14) gegenüber einer Halterlängsachse (8) in einem spitzen Winkel angeordnet ist.

6. Fahrzeugscheinwerfer nach einem der Ansprüche 3 bis 5, **dadurch gekennzeichnet, dass** der Bajonettlappen (14) an seinem freien Ende eine konkave Rasttaille (15) aufweist, in die in er Verriegelungsstellung die benachbarte Schraube (31) einrastet.

7. Fahrzeugscheinwerfer nach Anspruch 6, **dadurch gekennzeichnet, dass** der Bajonettlappen (14) an seinem freien Ende in einer Entriegelungsstellung zum Schraubenkopf (32) eine Anlaufschräge (16) aufweist.

8. Fahrzeugscheinwerfer nach einem der Ansprüche 3 bis 7, **dadurch gekennzeichnet, dass** der Schraubenkopf (32) an seiner dem freien Ende der Schraube (31) zugewandten Unterseite (34) hin einen Konus (35) aufweist.

9. Fahrzeugscheinwerfer nach einem der Ansprüche 1 bis 8, **dadurch gekennzeichnet, dass** das Federblechteil (6) eine zentrale Durchgangsöffnung zur Aufnahme des Steckergehäuses (7) aufweist.

## Claims

1. Vehicle headlamp having a reflector (5) with a lamp mounting comprising a lamp (3) and a holder in which the lamp (3) is premountable, wherein the lamp mounting can be fixed by means of a locking apparatus on a lamp neck (38) of the reflector (5) wherein the holder has bayonet lugs (14) which are lockable on the lamp neck (38) of the reflector (5), wherein the holder (2) has a plug housing (7) and a sprung sheet metal part (6) holding the plug housing (7), wherein the sprung sheet metal part (6) has the bayonet lugs (14) and edge sections (27), **characterised in that** the sprung sheet metal part (6) is connected via a latching apparatus to the plug housing (7), wherein latching lugs (17) of the sprung sheet metal part (6) latch into latching parts (19) of the plug housing (7), that the latching lugs (17) are arranged transversely to the bayonet lugs (14) and that the edge sections (27) of the sprung sheet metal part (6) can be placed under pre-tension on the lamp (3), wherein for holding the lamp (3) on the reflector (5), a flange-like socket ring (26) of the lamp (3) lies against the surrounding lamp neck (38) of the reflector (5).

2. Vehicle headlamp according to claim 1, **characterised in that** the bayonet lugs (14) are designed as free ends of two spring arms (10) which are arched in their longitudinal direction and, in a locking position, engage under tension in two undercuts of the reflector (5) arranged on the lamp neck (29).

3. Vehicle headlamp according to claim 2, **characterised in that** the undercuts of the reflector (5) are the heads (32) of two screws (31).

4. Vehicle headlamp according to claim 2 or 3, **characterised in that**, towards the holder (2), the spring arms (10) have a first limb (11) bent in the direction of the reflector (5), said limb giving way via a U-shaped arch (12) to a second limb (13) comprising the bayonet lug (14) and its free end is directed away from the reflector (5).

5. Vehicle headlamp according to one of the claims 1 to 4, **characterised in that** the bayonet lug (14) is arranged at an acute angle to a holder longitudinal axis (8) .

6. Vehicle headlamp according to one of the claims 3 to 5, **characterised in that** the bayonet lug (14) has a concave latching waist (15) at its free end in which the adjacent screw (31) latches in the locking position.

7. Vehicle headlamp according to claim 6, **characterised in that**, at its free end, the bayonet lug (14) has a starting slope (16) towards the screw head (32) in an unlocking position.

8. Vehicle headlamp according to one of the claims 3 to 7, **characterised in that** the screw head (32) has a cone (35) on its underside (34) facing towards the free end of the screw (31).

9. Vehicle headlamp according to one of the claims 1 to 8, **characterised in that** the sprung sheet metal part (6) has a central through opening for receiving the plug housing (7).

## Revendications

1. Projecteur de véhicule comprenant un réflecteur (5) et une douille pour lampe englobant une lampe (3) et un support dans lequel la lampe (3) peut être pré-montée, la douille pour lampe pouvant être fixée à une collerette de lampe (38) du réflecteur (5) au moyen d'un dispositif de verrouillage, le support (2) comportant des languettes de système à baïonnette (14) qui peuvent être verrouillées au niveau de la collerette de lampe (38) du réflecteur (5), le support (2) présentant en outre un boitier de connecteur (7) et une pièce de tôle de ressort (6) assurant le maintien du boitier de connecteur (7), et la pièce de tôle de ressort (6) présentant les languettes de système à baïonnette (14) et des tronçons de bordure (27), **caractérisé en ce que** la pièce de tôle de ressort (6) est reliée par l'intermédiaire d'un dispositif d'encliquetage au boitier de connecteur (7), des pattes d'encliquetage (17) de la pièce de tôle de ressort (6) étant encliquetées avec des pièces d'encliquetage (19) du boitier de connecteur (7), **en ce que** les pattes d'encliquetage (17) sont agencées transversalement par rapport aux languettes de système à baïonnette (14), et **en ce que** les tronçons de bordure (27) de la pièce de tôle de ressort (6) peuvent s'appliquer sous précontrainte sur la lampe (3), une embase de culot (26) en forme de flasque de la lampe (3) s'appuyant sur la collerette de lampe (38) du réflecteur (5) pour assurer le maintien de la lampe (3) sur le réflecteur (5).

2. Projecteur de véhicule selon la revendication 1, **caractérisé en ce que** les languettes de système à baïonnette (14) sont réalisées en tant qu'extrémités libres de deux bras de ressort (10) bombés dans leur direction longitudinale, et, dans une position de verrouillage, viennent en prise en tension dans deux contre-dépouilles du réflecteur (5), qui sont agencées sur la collerette de lampe (29).

3. Projecteur de véhicule selon la revendication 2, **caractérisé en ce que** les contre-dépouilles du réflecteur (5) sont constituées par les têtes de vis (32) de deux vis (31).

4. Projecteur de véhicule selon la revendication 2 ou 3, **caractérisé en ce que** les bras de ressort (10) présentent, en direction du support (2), une première branche (11) coudée en direction du réflecteur (5), qui par l'intermédiaire d'une partie bombée en forme de U (12) se raccorde à une deuxième branche (13) formant la languette de système à baïonnette (14), et dont l'extrémité libre est d'une orientation s'éloignant du réflecteur (5).

5. Projecteur de véhicule selon l'une des revendications 1 à 4, **caractérisé en ce que** la languette de système à baïonnette (14) est agencée de manière à former un angle aigu par rapport à un axe longitudinal (8) du support.

6. Projecteur de véhicule selon l'une des revendications 3 à 5, **caractérisé en ce que** la languette de système à baïonnette (14) présente, à son extrémité libre, une entaille d'encliquetage (15) concave, dans laquelle s'enclenche, dans l'état de verrouillage, la vis (31) voisine.

7. Projecteur de véhicule selon la revendication 6, **caractérisé en ce que** la languette de système à baïonnette (14) présente, à son extrémité libre, dans une position déverrouillée, une rampe d'entrée (16) en direction de la tête de vis (32).

8. Projecteur de véhicule selon l'une des revendications 3 à 7, **caractérisé en ce que** la tête de vis (32) présente un cône (35) sur son côté inférieur (34) dirigé vers l'extrémité libre de la vis (31).

9. Projecteur de véhicule selon l'une des revendications 1 à 8, **caractérisé en ce que** la pièce de tôle de ressort (6) présente une ouverture de passage centrale destinée à recevoir le boitier de connecteur (7).
